# EUROPÄISCHE PATENTSCHRIFT

(11) **EP 0 640 800 B1**
(45) Veröffentlichungstag und Bekanntmachung des Hinweises auf die Patenterteilung: **18.12.1996**
(21) Anmeldenummer: 94113213.6
(22) Anmeldetag: 24.08.1994
(51) Int. Cl.: F24D 19/10

(54) **Verfahren zum Betreiben einer Warmwasserheizung**
Method for operating a hot water heating system
Méthode de fonctionnement d'un chauffage à eau chaude

(30) Priorität: 25.08.1993 DE 4328558
(43) Veröffentlichungstag der Anmeldung: 01.03.1995
(73) Patentinhaber: G. Kromschröder Aktiengesellschaft, D-49018 Osnabrück (DE)
(72) Erfinder: Köller, Hermann, D-32683 Barntrup (DE)
(74) Vertreter: Harlacher, Mechthild

(56) Entgegenhaltungen:
- EP-A- 0 412 244
- GB-A- 2 161 962
- US-A- 4 850 310

## Beschreibung

Bei in Betrieb einer zentralen Warmwasserheizung gibt ein Heizungsregler vorzugsweise abhängig von der Witterung und/oder der Raumtemperatur die Kesselwassertemperatur vor und schaltet dementsprechend einen Öl- oder Gasbrenner des Kessels in Intervallen ein und aus. Da jeder erneute Brennerstart zu einem erhöhten Schadstoffausstoß führt, wird eine Verlängerung der Brennerlaufzeit pro Einschaltvorgang angestrebt.

Es sind deshalb Regelverfahren bekannt, bei denen dein Brenner eine Mindestlaufzeit fest vorgegeben ist, beispielsweise eine Zeit von zwei Minuten. Da während dieser Mindestlaufzeit der Brenner, unabhängig von der erreichten Kesselwassertemperatur, nicht abgeschaltet wird, kommt es insbesondere bei geringer Heizlast oftmals zu einer erheblichen Überschreitung des vorgegebenen Sollwertes. Der Brennerbetrieb mit festen Mindestlaufzeiten kann daher vor allem bei Kesseln mit geringen Wasserinhalten oder bei hohen Kesseltemperatur-sollwerten zum Auslösen des Sicherheitstemperaturbegrenzers führen.

Um eine solche erhebliche Störung des Heizungsbetriebes zu vermeiden, sind auch Verfahren bekannt, bei denen der Regler nach einer temperatur-abhängigen Schalthysterese die Brennerlaufzeit vorgibt. Bei niedrigen Kesselwassertemperaturen wird mit großer Schalthysterese gearbeitet, während bei hohen Kesselwassertemperaturen mit kleiner Schalthysterese gesteuert wird. Dieses Regelverfahren berücksichtigt also nur den Kesseltemperatursollwert, nicht aber die Belastung des Kessels.

Der Erfindung liegt die Aufgabe zugrunde, ein Regelverfahren zum Betreiben einer Heizungsanlage aufzuzeigen, bei dem unter allen Lastbedingungen eine Minimierung der Brennerstarts ohne Einbuße an Behaglichkeit erreichbar ist.

Diese Aufgabe wird bei einem Verfahren gemäß Anspruch 1, 1.Teil, gemäß EP-A-412 244, durch ein Verfahren mit den kennzeichnenden Merkmalen des Patentanspruchs 1 gelöst. Ausgestaltungen der Erfindung sind in den Unteransprüchen angegeben.

Die Erfindung ist insofern vorteilhaft, als bei den unterschiedlichen Lastfällen einer Heizungsanlage, hauptsächlich aber bei hohem Sollwert der Vorlauftemperatur und geringer Wärmeabnahme, jeweils ein Minimum an Brennerstarts erreicht wird. In den beheizten Räumen treten hierbei keine größeren Temperaturschwankungen auf. Insgesamt wird so über einen längeren Zeitraum, beispielsweise eine Heizperiode, bei vergleichbarer Leistungsabgabe eine nicht unerhebliche Schadstoffreduzierung erzielt.

Anhand eines in der Zeichnung dargestellten Nomogramms ist die Erfindung an einem bevorzugten Ausführungsbeispiel nachstehend näher erläutert.

In dem Nomogramm ist auf der Abszisse die Brennerlaufzeit t in Minuten (min) aufgetragen, während auf der Ordinate die Schalthysterese bzw. das zugehörige Temperaturintervall Δϑ_{K} des Kessels in Kelvin (K) vermerkt ist. Eingetragen in das Achsenkreuz ist die bei dem Verfahren gegebene Abhängigkeit zwischen der Schalthysterese und der Brennerlaufzeit, die sich als geknickte Gerade darstellt. Vorzugsweise erhält der Brenner beim Start, d. h. nach dem Einschalten, eine Schalthysterese von 20 K, die innerhalb einer Laufzeit von zumeist 5 min entsprechend der eingetragenen Schräglinie auf etwa 5 K kontinuierlich vermindert wird. Dieser Wert der Schalthysterese wird während der weiteren Brennerlaufzeit beibehalten, wie die Parallele zur Abszisse wiedergibt. Damit ist bei den allermeisten Lastfällen ein sinnvoller und schadstoffarmer Brennerbetrieb gewährleistet.

Um gegebenenfalls eine Anpassung an außergewöhnliche Kessel- und Brennerverhältnisse in Abhängigkeit von der Heizlast vornehmen zu können, läßt sich sowohl die Schalthysterese als auch die zugehörige Brennerlaufzeit verändern. So kann bei einem nach dem Verfahren arbeitenden Heizungsregler die Schalthysterese vom Wert 20 K bis herunter auf 5 K eingestellt werden. Ähnliches gilt für die Laufzeit, während der die Schalthysterese auf den Mindestwert für den Dauerbetrieb herabgeregelt wird. Diese Zeitdauer läßt sich in der Praxis zwischen 1 und 10 min einstellen, wobei der Mittelwert als übliche Grundeinstellung dient.

## Patentansprüche

1. Verfahren zum Betreiben einer Warmwasserheizung mit einem gas- oder ölbefeuerten Kessel, dessen Brenner von einem Heizungsregler, insbesondere mit Zweipunktausgang, mit variabler Schalthysterese gesteuert wird, dadurch gekennzeichnet, daß beim Einschalten des Brenners der Heizungsregler unabhängig von der Kesselwassertemperatur eine große Schalthysterese (ΔϑK) erhält, die mit zunehmender Laufzeit (t) des Brenners innerhalb einer vorgegebenen Zeitdauer kontinuierlich kleiner wird, bis ein für den Dauerbetrieb geeigneter Mindestwert der Schalthysterese (ΔϑK) erreicht ist.

2. Verfahren nach Anspruch 1, dadurch gekennzeichnet, daß die Zeitdauer vom Einschalten des Brenners bis zum Erreichen des Mindestwertes der Schalthysterese (ΔϑK) von 1 bis 10 min einstellbar ist, bevorzugt jedoch etwa 5 min beträgt.

3. Verfahren nach Anspruch 1 und.2, dadurch gekennzeichnet, daß der Maximalwert der Schalthysterese (ΔϑK) vorzugsweise etwa 20 K und der Mindestwert etwa 5 K beträgt.

4. Verfahren nach einem der Ansprüche 1 bis 3, dadurch gekennzeichnet, daß der Maximalwert der Schalthysterese (ΔϑK) einstellbar ist und sich bis auf den Mindestwert stetig verstellen läßt.

## Claims

1. A method for operating a hot-water heating system with a gas or oil-fired boiler, whose burner is controlled by a heating-system controller, in particular an on-off controller, with variable switching hysteresis, characterised in that, when the burner is switched on, the heating-system controller receives a large switching hysteresis (Δϑ_{K}) regardless of the boiler water temperature, said switching hysteresis becoming continuously smaller as the running time (t) of the burner increases over a predetermined time duration until a minimum value of the switching hysteresis (Δϑ_{K}) suitable for continuous operation is reached.

2. A method according to claim 1, characterised in that the time duration between the switching-on of the burner and the reaching of the minimum value of the switching hysteresis (Δϑ_{K}) can be set between one and ten minutes, but is preferably five minutes.

3. A method according to claim 1 or 2, characterised in that the maximum value of the switching hysteresis (Δϑ_{K}) is preferably roughly 20 K and the minimum value roughly 5 K.

4. A method according to any one of claims 1 through 3, characterised in that the maximum value of the switching hysteresis (Δϑ_{K}) can be set and can be continually changed down to the minimum value.

## Revendications

1. Méthode de fonctionnement d'un chauffage à eau chaude avec une chaudière alimentée au gaz ou au fioul dont le brûleur est commandé par un régulateur à commande à hystérésis variable, plus particulièrement avec une sortie à deux positions, caractérisée par le fait qu'au démarrage du brûleur le régulateur reçoit, indépendamment de la température de l'eau de la chaudière, une grande hystérésis (Δϑκ) qui devient continuellement plus petite avec le temps progressant de fonctionnement (t) à l'intérieur d'un intervalle prédéterminé, jusqu'à ce qu'une valeur minimale de hystérésis (Δϑκ), appropriée pour un fonctionnement permanent, soit atteinte.

2. Méthode selon la revendication 1, caractérisée par le fait que l'intervalle de temps à partir du démarrage du brûleur jusqu'à l'obtention de la valeur minimale de l'hystérésis (Δϑκ) peut être réglé de 1 à 10 min, mais s'élevant, de préférence, à environ 5 min.

3. Méthode selon les revendications 1 et 2, caractérisée par le fait que la valeur maximale de l'hystérésis (Δϑκ) s'élève, de préférence, à environ 20 K et la valeur minimale à environ 5 K.

4. Méthode selon l'une des revendications 1 à 3, caractérisée par le fait que la valeur maximale de l'hystérésis (Δϑκ) est réglable et qu'elle peut être réglée, de façon constante, jusqu'à la valeur minimale.
